# EUROPÄISCHE PATENTSCHRIFT

(11) **EP 0 720 770 B1**
(45) Veröffentlichungstag und Bekanntmachung des Hinweises auf die Patenterteilung: **08.05.2002**
(21) Anmeldenummer: 95924843.6
(22) Anmeldetag: 07.07.1995
(51) Int. Cl.: H01F 7/18, F02D 41/20

(54) **VERFAHREN UND VORRICHTUNG ZUR ANSTEUERUNG EINES ELEKTROMAGNETISCHEN VERBRAUCHERS**
PROCESS AND DEVICE FOR DRIVING AN ELECTROMAGNETIC CONSUMER
PROCEDE ET DISPOSITIF PERMETTANT D'EXCITER UN CONSOMMATEUR ELECTROMAGNETIQUE

(30) Priorität: 22.07.1994 DE 4425987
(43) Veröffentlichungstag der Anmeldung: 10.07.1996
(73) Patentinhaber: ROBERT BOSCH GMBH, 70442 Stuttgart (DE)
(72) Erfinder: KAHR, Viktor, D-70192 Stuttgart (DE); SCHMITZ, Peter, D-35447 Reiskirchen (DE)
(86) Internationale Anmeldenummer: DE9500890
(87) Internationale Veröffentlichungsnummer: WO9603758

(56) Entgegenhaltungen:
- DE-A- 3 426 799
- DE-A- 3 800 910
- DE-A- 4 237 706
- DE-A- 4 308 811
- US-A- 4 612 597

## Beschreibung

### Stand der Technik

Die Erfindung betrifft ein Verfahren und einen Vorrichtung zur Ansteuerung eines elektromagnetischen Verbrauchers gemäß den Oberbegriffen der unabhängigen Ansprüche.

Ein solches Verfahren und eine solche Vorrichtung zur Ansteuerung eines elektromagnetischen Verbrauchers ist beispielsweise aus der DE-OS 34 26 799 (US-A 4,653,447) bekannt. Hier ist der Verbraucher in Reihe mit einem Stromsteuermittel geschaltet. Das Stromsteuermittel ist mit einer Reglerausgangsspannung beaufschlagbar, wobei die Reglerausgangsspannung von einem Regelmittel abhängig von einem Vergleich zwischen einem Istwert und einem Sollwert für den Strom, der durch den Verbraucher fließt, oder die Spannung, die am Verbraucher abfällt, vorgebbar ist. Es werden die Schaltzeitpunkte und davon ausgehend die Einschaltzeiten und Ausschaltzeiten eines Magnetventils erfaßt. Ausgehend von dem zeitlichen Verlauf des Stroms durch das Magnetventil wird der genaue Schaltzeitpunkt des Magnetventils bestimmt.

Ferner ist ein Verfahren und eine Vorrichtung zur Ansteuerung eines elektromagnetischen Verbrauchers aus der US-4,612,597 bekannt. Diese Schrift zeigt ebenfalls eine Vorgehensweise zur Bestimmung des Schaltzeitpunktes eines elektromagnetischen Verbrauchers. Es ist vorgesehen, daß der Strom durch den Verbraucher auf einen vorgegebenen Wert geregelt wird. Zur Erkennung des Schaltzeitpunktes wird das Tastverhältnis, daß ausgehend von der Regelabweichung gebildet wird, verwendet. Bei einer Änderung des Tastverhältnisses wird der Schaltzeitpunkt erkannt. Diese Schrift zeigt aber nicht, daß die differenzierte Reglerausgangsspannung oder der Reglerausgangsstrom zur Ermittlung des Schaltzeitpunktes ausgewertet wird.

Solche Magnetventile werden vorzugsweise zur Steuerung der Einspritzung von Kraftstoffen in Benzin und/oder Dieselmotoren eingesetzt. Zur exakten Zumessung auch kleinster Einspritzmengen ist insbesondere der Schaltzeitpunkt von Interesse, bei dem der Anker des Magnetventils jeweils eine seiner beiden Endlagen erreicht.

Bei bekannten Systemen wird derart vorgegangen, daß in einem Zeitfenster, innerhalb dem der Schaltzeitpunkt üblicherweise auftritt, der Stromverlauf und/oder der Spannungsverlauf ausgewertet wird und anhand dessen zeitlichen Verlaufs der Schaltzeitpunkt bestimmt wird. Dabei wird die am Magnetventil anliegende Spannung bzw. der durch das Magnetventil fließende Strom auf einen bestimmten Wert eingeregelt. Es wird also eine konstante Magnetventilspannung bzw. Strom zur Erzeugung eines stetigen Verlaufs des Magnetventilstroms oder Spannung bereitgestellt.

Hierzu ist es erforderlich, daß eine spezielle Ansteuerphase, die üblicherweise als BIP-Fenster bezeichnet wird, definiert wird, innerhalb der eine spezielle Ansteuerung erfolgen muß, damit eine Erkennung des Schaltzeitpunktes möglich ist. Ferner ist die Auswertung des Stromverlaufs sehr aufwendig.

### Aufgabe der Erfindung

Der Erfindung liegt die Aufgabe zugrunde, bei einem Verfahren und einer Vorrichtung zur Ansteuerung eines elektromagnetischen Verbrauchers, der eingangs genannten Art, die Erkennung des Schaltzeitpunktes zu vereinfachen.

### Vorteile der Erfindung

Dadurch daß zur Ermittlung eines Schaltzeitpunktes (BIP) des elektromagnetischen Verbrauchers die differenzierte Reglerausgangsspannung (UR) oder der Reglerausgangsstrom (IR) ausgewertet wird, kann der Aufwand zur Ermittlung des Schaltzeitpunktes minimiert werden. Desweiteren ist das Verfahren universell an verschiedene Magnetventiltypen anpaßbar. Der Aufwand an Schaltungsmitteln ist sehr gering.

### Zeichnung

Die Erfindung wird nachstehend anhand der in der Zeichnung dargestellten Ausführungsform erläutert. Es zeigt Figur 1 ein Blockdiagramm der erfindungsgemäßen Einrichtung, Figur 2 verschiedene über der Zeit aufgetragenen Signale.

### Beschreibung des Ausführungsbeispiels

Bei dem beschriebenen Ausführungsbeispiel handelt es sich um eine Einrichtung zur Ansteuerung eines elektromagnetischen Verbrauchers. Prinzipiell ist die beschriebene Vorrichtung und das beschriebene Verfahren im Zusammenhang mit jeglichen elektromagnetischen Verbrauchern einsetzbar. Sie ist nicht auf die spezielle Anwendung beschränkt. Besonders vorteilhaft ist es jedoch, die erfindungsgemäße Einrichtung und das erfindungsgmäße Verfahren im Zusammenhang mit Brennkraftmaschinen einzusetzen, insbesondere bei der Zumessung von Kraftstoff in einen Brennraum einer selbstzündenden Brennkraftmaschine. Zu diesem Zweck wird in besonders vorteilhafter Weise ein Magnetventil zur Steuerung der Zumessung von Kraftstoff in die Brennkraftmaschine verwendet.

Hierbei ist es insbesondere bei kleinen Lasten erforderlich, daß kleinste Einspritzmengen möglichst exakt zugemessen werden. Hierzu ist es wiederum erforderlich, daß der Zeitpunkt, zu dem der Anker des bestromten Magnetventils seine Endlage erreicht, bekannt ist. Dieser Zeitpunkt wird üblicherweise mit Beginn of injection period (BIP) bezeichnet.

In Figur 1 sind schematisch wesentliche Elemente der Einrichtung zur Steuerung einer magnetventilgesteuerten Kraftstoffzumeßeinrichtung dargestellt. Ein elektromagnetischer Verbraucher 100, ein Stromsteuermittel 110, und ein Strommeßmittel 120 sind in Reihe zwischen einer Versorgungsspannung Ubat und Masse geschaltet.

Als Strommeßmittel 120 wird vorzugsweise ein ohmscher Widerstand verwendet. Als Stromsteuermittel dient vorzugsweise ein Transistor, insbesondere ein Feldeffekttransistor. Bei dem Verbraucher 100 handelt es sich um einen induktiven Widerstand, insbesondere eine Spule eines Magnetventils.

Die beiden Anschlüsse des Strommeßmittels 120 sind mit einer Stromerfassung 130 verbunden. Die Stromerfassung 130 beaufschlagt einen Verknüpfungspunkt 135 mit dem Istwert I_{Ist} für den Strom. Am zweiten Eingang des Verknüpfungspunktes 135 liegt ein Sollwert I_{Soll} für den Strom an. Der Sollwert I_{Soll} wird von einer Steuerung 140 bereitgestellt.

Mit dem Ausgangssignal des Verknüpfungspunktes 135 wird ein Stromregler 150, insbesondere einen Analogregler, beaufschlagt. Das Ausgangssignal UR, IR des Stromreglers 150 gelangt über eine Stellgrößenerfassung 160 zum Steueranschluß des Stromsteuermittels 110. Bei der Verwendung eines Feldeffekttransistors handelt es sich bei dem Steueranschluß um den Gate-Anschluß des Feldeffekttransistors.

Als Stellgrößenerfassung 160 wird vorzugsweise ein ohmscher Widerstand verwendet, dessen beiden Anschlüsse mit einer BIP-Erfassung 170 in Kontakt stehen. Die BIP-Erfassung 170 beaufschlagt wiederum die Steuerung 140 mit einem Signal. Die BIP-Erfassung 170 ist vorzugsweise als Komparator ausgebildet, der den Spannungsabfall an dem Widerstand 160 auswertet. Sobald die differenzierte Ausgangspannung U_{R} kleiner Null wird, erzeugt die BIP-Erfassung 170 ein Ausgangssignal. Ausgehend von der differenzierten Regelausgangsspannung oder der Fließrichtung des Regelerausgangsstroms erkennt die BIP-Erfassung den Schaltzeitpunkt.

Die Funktionsweise dieser Einrichtung wird im folgenden anhand der in der Figur 2 dargestellten Signale beschrieben. In der ersten Zeile ist ein Ansteuersignal U_{Ein} über der Zeit T aufgetragen. Dieses Signal gibt an, ob die Steuereinheit 140 einen Sollwert I_{Soll} an den Verknüpfungspunkt 135 weiterleitet.

In der zweiten Zeile ist der durch das Magnetventil fließende Strom I_{MV} aufgetragen. In der dritten Zeile ist die am Ausgang des Reglers 150 anliegende Reglerspannung U_{R} in der vierten Zeile die differenzierte Reglerausgangsspannung bzw. der Reglerausgangsstrom I_{R} aufgetragen. In der letzten Zeile ist das Ausgangssignal der BIP-Erfassung 170 U_{BIP} aufgetragen.

Bis zu dem Zeitpunkt **t1** gibt die Steuereinrichtung 140 kein Signal ab. Dies hat zur Folge, daß das Stromsteuermittel 110 den Stromfluß durch den Verbraucher 100 unterbricht, und das Magnetventil nicht angesteuert wird. Ab dem Zeitpunkt **t1** gibt die Steuereinheit 140 einen Sollwert vor. Dies bedeutet, daß das Ausgangssignal U_{Ein} einen erhöhten Wert annimmt. Da der durch das Magnetventil fließende Strom seinen Sollwert noch nicht erreicht hat, hat dies zur Folge, daß an dem Ausgang des Verknüpfungspunktes 135 ein von 0 verschiedener Wert anliegt. Daraufhin gibt der Regler 150 eine entsprechende Stellgröße U_{R} ab, die von 0 auf einen Wert ansteigt. Dies bedeutet, daß das Gate des Stromsteuermittels mittels eines Stromes aufgeladen wird. Der Strom I_{R} steigt daher sehr schnell an. Dies wiederum hat zur Folge, daß das Stromsteuermittel 110 den Stromfluß I_{MV} freigibt und der Strom, I_{MV} über der Zeit ansteigt.

Nach kurzer Zeit erreicht die Stellgröße U_{R} ihren maximalen Wert und der Strom I_{R} fällt ab. Zum Zeitpunkt **t2** erreicht der durch das Magnetventil fließende Strom I_{MV} seinen Sollwert I_{Soll}. Dies hat zur Folge, daß sich die Ausgangsgröße U_{R} des Reglers 150 ändert. Sie nimmt einen kleineren Wert als bisher an. Dies wiederum bewirkt, daß der Strom I_{R} kurzfristig negative Werte annimmt. Er ändert zum Zeitpunkt **t2** sein Vorzeichen. Dieser wiederum bewirkt, daß die BIP-Erfassung 170 zum Zeitpunkt **t2** ein Signal abgibt, das einen Änderung der Stromrichtung anzeigt.

Im Zeitpunkt **t3** erreicht der Anker des Magnetventils seine neue Endlage. Dies wiederum bewirkt, daß sich die Induktivität der Spule ändert. Die Änderung der Induktivität der Spule bewirkt eine Diskontinuität des Ausgangssignals U_{R} des Reglers 150, das ein Vorzeichenwechsel bzw. eine Änderung des Stroms I_{R} zur Folge hat. Dieser Vorzeichenwechsel des Stroms I_{R} wiederum bewirkt, daß die BIP-Erfassung 170 zum Zeitpunkt **t3** ein Impulssignal an die Steuerung 140 abgibt.

Die Steuereinrichtung 140 erkennt den zweiten Impuls des Signals U_{BIP} als Schaltzeitpunkt des Magnetventils und wertet dieses Signal entsprechend aus. Bei einer Ausgestaltung der Erfindung ist vorgesehen, daß die BIP-Erfassung den ersten Impuls zum Zeitpunkt **t2** unterdrückt.

Erfindungsgemäß ist vorgesehen, daß bei einem Magnetventil der Schaltzeitpunkt (BIP) durch Auswertung der Stellgröße eines Stromreglers gewonnen wird. Als Stromregler dient vorzugsweise ein Analogregler.

Alternativ kann auch vorgesehen sein, daß eine Spannungsregelung vorgesehen ist. In diesem Fall wird alternativ zum Strom, der durch den Verbraucher fließt, die am Verbraucher abfallende Spannung auf einen Sollwert eingeregelt. Die Auswertung der Stellgröße erfolgt entsprechend.

## Patentansprüche

1. Verfahren zur Ansteuerung eines elektromagnetischen Verbrauchers (100), wobei der Verbraucher (100) in Reihe mit einem Stromsteuermittel (110) geschaltet ist, wobei das Stromsteuermittel (110) mit einer Reglerausgangsspannung beaufschlagbar ist, wobei die Reglerausgangsspannung von einem Regelmittel (150) abhängig von einem Vergleich zwischen einem Istwert und einem Sollwert für den Strom, der durch den Verbraucher fließt, oder die Spannung, die am Verbraucher abfällt, vorgebbar ist, **dadurch gekennzeichnet, daß** zur Ermittlung eines Schaltzeitpunktes (BIP) des elektromagnetischen Verbrauchers die differenzierte Reglerausgangsspannung (UR) oder der Reglerausgangsstrom (IR) auswertbar ist.

2. Verfahren nach Anspruch 1, **dadurch gekennzeichnet, daß** der Schaltzeitpunkt erkannt wird, wenn die differenzierte Reglerausgangsspannung (UR) einen Vorzeichenwechsel aufweist.

3. Verfahren nach Anspruch 1, **dadurch gekennzeichnet, daß** der Schaltzeitpunkt erkannt wird, wenn sich die Fließrichtung des Reglerausgangsstroms (IR) ändert.

4. Vorrichtung zur Ansteuerung eines elektromagnetischen Verbrauchers (100), wobei der Verbraucher (100) in Reihe mit einem Stromsteuermittel (110) geschaltet ist, mit einer Reglerausgangsspannung beaufschlagbar ist, wobei ein Regelmittel (150) die Reglerausgangsspannung abhängig von einem Vergleich zwischen einem Istwert und einem Sollwert für den Strom, der durch den Verbraucher fließt, oder die Spannung, die am Verbraucher abfällt, vorgibt, **dadurch gekennzeichnet, daß** Mittel (170) vorgesehen sind, die zur Ermittlung eines Schaltzeitpunktes (BIP) des elektromagnetischen Verbrauchers die differenzierte Reglerausgangsspannung (UR) oder der Reglerausgangsstrom (IR) auswerten.

## Claims

1. Method for actuating an electromagnetic load (100), the load (100) being connected in series with a current control means (110), it being possible to apply a regulator output voltage to the current control means (110), it being possible for the regulator output voltage to be predefined by a regulating means (150) as a function of a comparison between an actual value and a setpoint value for the current which flows through the load, or the voltage which drops at the load, **characterized in that**, in order to determinate a switching time (BIP) of the electromagnetic load, it is possible to evaluate the differentiated regulator output voltage (UR) or the regulator output current (IR).

2. Method according to Claim 1, **characterized in that** the switching time is detected if the differentiated regulator output voltage (UR) has a change of sign.

3. Method according to Claim 1, **characterized in that** the switching time is detected if the direction of flow of the regulator output current (IR) changes.

4. Device for actuating an electromagnetic load (100), in which the load (100) is connected in series with a current control means (110) and can have a regulator output voltage applied to it, a regulating means (150) predefining the regulator output voltage as a function of a comparison between an actual value and a setpoint value for the current which flows through the load or the voltage which drops at the load **characterized in that** means (170) are provided which, in order to determinate a switching time (BIP) of the electromagnetic load, evaluate the differentiated regulator output voltage (UR) or the regulator output current (IR).

## Revendications

1. Procédé de commande d'un consommateur électromagnétique (100), ce consommateur (100) étant branché en série avec un moyen de commande de courant (110), le moyen de commande de courant (110) recevant une tension de sortie de régulateur prédéterminée par un moyen de régulation (150) en fonction de la comparaison entre une valeur réelle et une valeur de consigne de l'intensité traversant le consommateur ou de la tension aux bornes du consommateur,
**caractérisé en ce que**
pour déterminer un instant de commutation ( BIP) du consommateur électromagnétique, on exploite la tension de sortie de régulateur (UR), différentié, ou le courant de sortie du régulateur (IR).

2. Procédé selon la revendication 1,
**caractérisé en ce que**
on reconnaît l'instant de commutation par le changement de signe algébrique de la tension de sortie différentiée de régulateur (UR).

3. Procédé selon la revendication 1,
**caractérisé en ce qu'**
on reconnaît l'instant de commutation par le changement de sens de passage du courant de sortie de régulateur (IR).

4. Dispositif de commande d'un consommateur électromagnétique (100), le consommateur (100) étant branché en série avec un moyen de commande de courant (110), recevant une tension de sortie de régulateur prédéterminée par un moyen de régulation (150) en fonction de la comparaison entre une valeur réelle et une valeur de consigne du courant traversant le consommateur ou de la tension aux bornes du consommateur,
**caractérisé par**
des moyens (170) qui déterminent un instant de commutation (BIP) du consommateur électromagnétique en exploitant la tension de sortie de régulateur (UR) ou le courant de sortie de régulateur (IR).
